# FASCICULE DE BREVET EUROPEEN

(11) **EP 2 230 190 B1**
(45) Date de publication et mention de la délivrance du brevet: **27.08.2014**
(21) Numéro de dépôt: 10305268.4
(22) Date de dépôt: 18.03.2010
(51) Int. Cl.: B65D 53/04, B65D 53/08, B65D 41/04

(54) **Opercule perforé muni d'une languette d'arrachage pour obturation d'un récipient**
Verschlussfolie mit Grifflasche zum Verschliessen eines Behälters
Membrane seal provided with a pull tab for sealing a container

(30) Priorité: 18.03.2009 FR 0901258
(43) Date de publication de la demande: 22.09.2010
(73) Titulaire: Manufacture Generale de Joints, 69380 Chazay d'Azergues (FR)
(72) Inventeur: Triquet, Stéphane, 69130, ECULLY (FR)
(74) Mandataire: Denjean, Eric

(56) Documents cités:
- EP-A- 0 040 797
- EP-A- 0 061 929
- EP-A- 1 462 381
- EP-A- 1 582 477
- DE-U1- 9 108 868
- US-A- 5 265 745
- US-A- 5 372 268
- US-A- 5 513 781
- US-A1- 2005 155 991

## Description

L'invention a pour objet un opercule perforé sur partie de son épaisseur et muni d'une languette d'arrachage, ledit opercule étant destiné à l'obturation d'un récipient. Elle se rapporte également à un joint constitué dudit opercule associé à un support. Elle concerne enfin un récipient du type flacon rigide ou souple muni de l'opercule ou du joint.

Dans la suite de la description, l'invention est plus particulièrement décrite en relation avec les dispositifs du type saupoudreur, sans pour autant que ce soit limitatif.

La majorité des dispositifs du type saupoudreur aujourd'hui sur le marché se présentent sous la forme d'un récipient présentant sur le buvant, une grille ou une plaque perforée, rigide, réalisée en matière plastique, laquelle est rapportée ou fait partie intégrante du récipient. La grille est généralement recouverte par un bouchon ou capsule, suivant le type d'emballage. Dans certains cas, pour des raisons de conservation du contenu, les grille ou plaque sont recouvertes d'un film, lequel est retiré définitivement dès la première utilisation. Ce type de saupoudreurs reste relativement onéreux à produire et ne donne pas toute satisfaction, en particulier s'agissant de l'étanchéité de la grille au niveau du buvant.

Le document US-A-5513781 décrit un opercule selon le préambule de la revendication 1 et, comprenant une couche supérieure et une couche inférieure munie de perforations, les couches étant totalement séparables l'une de l'autre. Le contenu du récipient devient alors sensible à l'humidité, notamment dans l'hypothèse ou le couvercle n'est pas immédiatement remis en place.

Le document EP0040797 décrit un joint associant un support et un opercule. L'opercule présente dans son épaisseur des orifices obturés par la présence d'une film pelable venant recouvrir juste la surface de l'orifice.

Le problème que se propose de résoudre l'invention est donc celui de mettre au point un nouveau type de saupoudreur qui réponde au problème d'étanchéité, en particulier au niveau du buvant, et dont le coût de production soit limité.

Pour ce faire, le Demandeur a eu l'idée de proposer un opercule, dont la couche supérieure est pleine et pelable et dont la couche inférieure est munie de perforations et/ou de trous prépercés, les couches inférieure et supérieure étant reliées par une charnière, permettant le cas échéant de ne pas avoir recours à la présence d'une capsule ou d'un bouchon. En outre, l'opercule peut être associé à un support pour constituer un joint.

Plus précisément, l'invention a pour objet un opercule pour l'obturation d'un récipient, par exemple du type saupoudreur, comprenant un film scellant présentant, dans toute son épaisseur, une ou plusieurs perforations et/ou un ou plusieurs trous prépercés sur lequel est appliqué au moins un film de renfort dépourvu de perforations et/ou de trous prépercés et muni d'un prolongement constituant une languette d'arrachage, le film scellant et le film de renfort étant solidarisés l'un à l'autre au moyen d'un adhésif de sorte à ce que le film de renfort puisse être en partie séparé du film scellant au moment de l'arrachage par la languette.

L'invention se caractérise en ce que la partie de l'opercule munie de la languette est munie sur sa face inférieure, à l'opposée de la zone au niveau de laquelle se trouve la languette, d'un adhésif interdisant la séparation définitive des parties supérieure et inférieure de l'opercule formant ainsi une charnière, la partie restante de la face inférieure, en particulier la périphérie, étant munie d'un adhésif repositionnable.

En d'autres termes, l'adhésif situé à l'opposé de la languette joue le rôle de charnière, la présence de colle repositionnable, à la périphérie, permettant de repositionner la partie supérieure de l'opercule sur la partie inférieure après utilisation.

En d'autres termes, le récipient sera obturé au moyen d'un simple opercule et pourra être utilisé comme saupoudreur ou autre, en fonction de la nature du ou des perforations et/ou des trous prépercés.

Selon l'invention, la languette est constituée par un prolongement formé dans l'épaisseur du film de renfort.

La partie de l'opercule se prolongeant par une languette peut être constituée d'un ou plusieurs films de renfort en fonction de l'épaisseur dudit film, de sorte à ce que le film de renfort ne se déchire pas au moment de l'arrachage. Toutefois, il n'est pas obligatoire que la languette soit formée sur la totalité de l'épaisseur de la partie de l'opercule dépourvue de perforations et/ou de trous prépercés. En effet, lorsque la partie supérieure de l'opercule est constituée de deux films de renfort, la languette peut être formée au niveau de l'un, de l'autre ou des deux films de renfort.

Dans un mode de réalisation particulier, les films de renfort munis de la languette sont au nombre de 2, respectivement un film de renfort supérieur et un film de renfort inférieur, une impression étant appliquée entre les deux films.

De manière générale, le matériau constitutif de la languette et donc du film de renfort sera choisi de sorte à ce que la résistance dudit matériau soit supérieure à celle de la force d'arrachage de l'opercule.

En pratique, le film de renfort est par exemple un film de polyester biorienté d'épaisseur comprise entre 4 et 40 µm, en pratique de 10 à 15 µm

Selon une caractéristique avantageuse, l'opercule est thermoscellant par induction. Pour ce faire, il présente, positionné entre le film de renfort et le film scellant, une feuille réalisée en un matériau diélectrique, en pratique, une feuille d'aluminium d'épaisseur comprise avantageusement entre 10 et 50 µm, de l'ordre par exemple de 20 µm Pour renforcer la résistance de l'ensemble aluminium/film scellant, la feuille réalisée en un matériau diélectrique est elle même recouverte d'au moins un film de renfort.

Dans un mode de réalisation perfectionné, la feuille réalisée en un matériau conducteur est séparée du film de renfort ci-avant référencé par une mousse d'épaisseur comprise entre 0,4 et 4 mm, avantageusement de l'ordre de 1 mm, de densité comprise entre 50 et 500 kg/m³, avantageusement de l'ordre de 250 kg/m³. La mousse est en pratique une mousse de polyoléfine. Pour renforcer d'avantage encore la partie de l'opercule munie de trous, l'opercule présente, entre le film scellant et la feuille d'aluminium, à nouveau un film de renfort.

Selon une caractéristique essentielle de l'invention, la partie inférieure de l'opercule, c'est-à-dire la partie démunie de languette, présente une ou plusieurs perforations et/ou un ou plusieurs trous prépercés en fonction des applications recherchées. Dans le cas d'une perforation unique, celle-ci n'excédera pas le diamètre interne du buvant du récipient.

Le mode de réalisation selon lequel la partie inférieure de l'opercule, en pratique l'assemblage entre la feuille en aluminium et le film de scellage est pourvue de trous prépercés est particulièrement intéressant pour conférer au récipient un caractère inviolable. En effet, le premier arrachage de la partie supérieure de l'opercule au moyen de la languette entrainera celui des matériaux constitutifs des trous prépercés, en l'espèce l'assemblage alu/film de scellage. En outre, ce mode de réalisation permet d'interdire le contact entre le contenant du récipient et la colle appliquée sur la face inférieure du film de renfort muni de la languette pendant le stockage. Il en est de même en cas de refermeture du récipient, lorsque la partie supérieure de l'opercule est repositionnable. En effet, une fois la partie supérieure de l'opercule repositionnée sur la partie inférieure, les trous formés au moment de l'arrachage, se trouveront de nouveau comblés par la matière restée collée sur la face inférieure du film de renfort constitutif de la partie supérieure de l'opercule.

Selon une autre caractéristique également essentielle, la partie inférieure de l'opercule (dépourvue de languette) et comprenant le film scellant et la partie supérieure de l'opercule comprenant le film de renfort pourvu d'une languette sont solidarisés l'un à l'autre au moyen d'un adhésif de sorte à ce que le film de renfort puisse en partie être séparé du film scellant au moment de l'arrachage par le biais de la languette. Pour ce faire, on peut par exemple appliquer un film adhésif co-extrudé, dont chacune des deux faces a un pouvoir collant différent, la face la plus collante étant appliquée sur la surface inférieure du film de renfort, tandis que la face la moins collante est appliquée sur la face supérieure du film scellant. En pratique, le film co-extrudé est un film à base de polymère, en général synthétique, et choisi judicieusement par l'homme du métier, de manière à obtenir les propriétés recherchées de collage différentiel. De tels polymères sont par exemple des polymères ou co-polymères à base d'acétate, d'acrylate, de polyéthylène ...

Selon l'invention, la partie supérieure de l'opercule est repositionnable sur la partie inférieure après arrachage partielle. La partie de l'opercule munie de la languette est munie sur sa face inférieure, à l'opposée de la zone au niveau de laquelle se trouve la languette, d'un adhésif interdisant la séparation définitive des parties supérieure et inférieure de l'opercule formant ainsi une charnière, la partie restante de la face inférieure, en particulier la périphérie, étant munie d'un adhésif repositionnable. En d'autres termes, l'adhésif situé à l'opposé de la languette joue le rôle de charnière, la présence de colle repositionnable, à la périphérie, permettant de repositionner la partie supérieure de l'opercule sur la partie inférieure après utilisation. Dans l'hypothèse où la partie inférieure de l'opercule est munie de trous prépercés, la colle repositionnable peut être appliquée sur toute la surface inférieure de la partie supérieure de l'opercule, à l'exception de la « charnière ».

Comme déjà dit, l'adhésif est choisi pour permettre le repositionnement de l'élément supérieur sur l'élément inférieur après séparation partielle des deux éléments. L'homme du métier saura choisir la composition adéquate.

Dans le mode de réalisation selon lequel la partie inférieure de l'opercule est munie de perforations, quelle que soit la nature de l'adhésif, celui-ci est avantageusement appliqué sur la face inférieure de l'élément supérieur, sur les zones non en regard des perforations de sorte à éviter le contact entre la colle et le contenu du récipient.

Selon une autre caractéristique, le film thermoscellant est réalisé en un matériau choisi dans le groupe comprenant le polyéthylène, le polypropylène ou le polyester.

Bien entendu, chacune des autres couches constitutives de l'opercule sont rendues solidaires les unes des autres au moyens de liants classiques.

Suivant que l'opercule soit muni de trous ou de prépercages, ledit opercule peut être fabriqué d'au moins deux façons distinctes.

Lorsque la partie inférieure de l'opercule dépourvue de languette présente des trous, le procédé de fabrication est le suivant :
- on réalise des prédécoupes de languettes dans une bande de film de renfort,
- on retourne mécaniquement la totalité de la surface des languettes sur la face supérieure de la bande de film de renfort,
- on forme des trous dans l'épaisseur d'une bande de film scellant,
- on associe ensuite la face inférieure de la bande de film de renfort avec la face supérieure de la bande de film scellant, par collage différentiel, pour former la bande opercule,
- on découpe sur la totalité de l'épaisseur de la bande opercule, les opercules à la forme souhaitée de façon repérée par rapport aux languettes.

Lorsque la partie inférieure de l'opercule dépourvue de languette présente des préperforations, le procédé de fabrication est le suivant :
- on réalise des prédécoupes de languettes dans une bande de film de renfort,
- on retourne mécaniquement la totalité de la surface des languettes sur la face supérieure de la bande de film de renfort,
- on associe ensuite la face inférieure de la bande de film de renfort avec la face supérieure de la bande de film scellant, par collage différentiel, pour former la bande opercule,
- on préperce des trous dans l'épaisseur de la bande de film scellant,
- on découpe sur la totalité de l'épaisseur de la bande opercule, les opercules à la forme souhaitée de façon repérée par rapport aux languettes.

Lorsque la partie inférieure de l'opercule pourvue de prépercages ou de trous contient un assemblage film de renfort/aluminium/film thermoscellant, le film de renfort peut être assemblé sur le film de renfort constitutif de la partie supérieure de l'opercule. On effectue ensuite les prépercages dans l'épaisseur du film de renfort associé au film de renfort constitutif de la partie supérieure de l'opercule et dans l'épaisseur de l'assemblage aluminium/film thermoscellant.

Dans un mode de réalisation particulier, la partie inférieure de l'opercule contient, en plus de la feuille d'aluminium, une mousse, à l'instar de ce qui est décrit précédemment. Dans ce cas, on effectue les prépercages dans l'épaisseur du complexe.

Comme déjà dit, un dispositif du type saupoudreur est en général recouvert d'un bouchon ou d'une capsule. Dans ce cas, l'opercule de l'invention peut être associé de manière temporaire à un support pour constituer un joint, avantageusement thermoscellable.

L'opercule aura ainsi plusieurs rôles. L'un d'entre eux sera de conférer une inviolabilité du récipient avant la première ouverture. En outre, il assurera l'étanchéité primaire vis-à-vis de l'extérieur. Enfin et surtout, il se comportera après arrachage de la languette et donc partiellement de l'élément supérieur, comme un saupoudreur.

Le support, quant à lui, est destiné à absorber les tolérances entre le fond de la capsule et/ou du bouchon et la partie supérieure du col du récipient, et en outre, à assurer l'étanchéité secondaire dès lors que l'opercule a été en tout ou partie retiré. Il est donc susceptible d'assurer une certaine compression avec effet mémoire pour justement permettre d'absorber ces tolérances.

En pratique, le joint est inséré au fond de la capsule ou du bouchon. Une fois le récipient rempli, on vient visser ou clipser le bouchon ou la capsule munie du joint sur le récipient. La partie opercule du joint se trouve alors au contact du buvant. Le scellage de l'opercule sur le buvant est ensuite effectué par thermoscellage par induction. Ce thermoscellage est rendu possible par l'action combinée d'un matériau conducteur, inséré dans l'épaisseur du joint, qui, sous l'effet d'une induction électrique s'échauffe, entrainant le ramollissement du film de scellage sur le buvant. Le matériau conducteur peut être inséré soit dans le support, soit dans l'opercule. Le plus souvent, il est inséré dans l'épaisseur de l'opercule. Lorsque que l'on procède pour la première fois à l'ouverture du récipient, le support inséré au fond du bouchon se désolidarise de l'opercule resté scellé sur le buvant. Ce n'est qu'ensuite que la partie de l'opercule munie de la languette est partiellement retirée par le consommateur.

Pour éviter que la languette de l'opercule crée latéralement une surépaisseur dans le bouchon ou capsule, et pour éviter tout risque de détérioration de la languette au moment de la fermeture ou de l'ouverture du bouchon ou de la capsule, la totalité de la surface de la languette est repliée sur la face de l'opercule en contact avec la face correspondante du support.

S'agissant du support, celui-ci peut être réalisé en tout type de matériau compressible avec mémoire de reprise, notamment en polyéthylène expansé ou en polypropylène expansé, éventuellement muni sur au moins une de ses deux faces, d'un film de polypropylène ou polyéthylène pour lui conférer une certaine rigidité. Il peut également être réalisé en carton. En pratique, les supports envisagés ont une épaisseur comprise entre 0,5 et 4 mm avantageusement entre 1 et 2 mm.

S'agissant de la solidarisation temporaire entre le support et l'opercule, celle-ci peut être obtenue au moyen d'un adhésif temporaire appliqué ponctuellement sur une multitude de points, par exemple de la cire microcristalline ou, avantageusement au moyen d'un film extrudé constitué par exemple d'un polymère tel que le polyéthylène. Le film adhésif peut être également un film co-extrudé, dont chacune des deux faces a un pouvoir collant différent, la face la plus collante étant par exemple appliquée sur la surface inférieure du support, tandis que la face la moins collante est appliquée sur la face supérieure de l'opercule. En pratique, le film co-extrudé est un film à base de polymère, en général synthétique, et choisi judicieusement par l'homme du métier, de manière à obtenir les propriétés recherchées de collage différentiel. De tels polymères sont par exemple des polymères ou co-polymères à base d'acétate, d'acrylate, de polyéthylène ...

De manière générale, l'adhésif doit être choisi de telle sorte à ce que la force d'assemblage entre le support et l'opercule soit inférieure à celle de la couche thermoscellante sur le buvant.

L'invention a également pour objet un procédé de fabrication des joints thermoscellables précédemment décrits.

Dans ce cas, le procédé de l'invention comprend les étapes suivantes :
- on fabrique une bande opercule selon le procédé décrit précédemment,
- parallèlement, on prépare une bande support
- on solidarise ensuite temporairement la bande support à la bande opercule au moyen d'un adhésif temporaire, pour former la bande joint,
- on découpe sur la totalité de l'épaisseur de la bande joint, les joints à la forme souhaitée de façon repérée par rapport aux languettes.

Les procédés précédemment cités sont des modes de réalisation préférés de l'invention et ne sont aucunement limitatifs.

L'invention et les avantages qui en découlent ressortiront mieux des exemples qui suivent, à l'appui des figures annexées.
La figure 1 est une représentation schématique en coupe de l'opercule de l'invention.
La figure 2 est une représentation schématique vue de dessous de l'opercule de l'invention.
La figure 3 est une représentation schématique en coupe du joint de l'invention.
La figure 4 est une représentation en coupe d'un dispositif du type saupoudreur après retrait partiel de la feuille supérieure de l'opercule.

Comme représenté sur la figure 1, l'opercule de l'invention, désigné par la référence générale 1, présente deux éléments essentiels respectivement un élément supérieur (2) et un élément inférieur (3). L'élément supérieur est avantageusement constitué de deux films de renfort (4, 5) dans le prolongement desquels se trouve une languette (6) d'arrachage. L'élément inférieur se caractérise en ce qu'il est muni de trous prépercés (7) (voir figure 2) agencés dans toute son épaisseur. Il est constitué de haut en bas, d'un film de renfort (8), d'une mousse en polyoléfine (9), d'une feuille d'aluminium (10), d'un second film de renfort (11) et enfin d'une couche de scellage (12). Les éléments supérieur et inférieur sont assemblés au moyen d'un adhésif interdisant la séparation définitive des parties supérieure et inférieure de l'opercule formant ainsi une charnière, la partie restante de la face inférieure, en particulier la périphérie, étant munie d'un adhésif repositionnable.

La figure 4 représente schématiquement un dispositif de saupoudrage selon l'invention. Il comprend un récipient (13) sur le buvant (14) duquel est appliqué l'opercule (1). A la première utilisation, l'élément supérieur (2) est arraché en partie par préhension de la languette (6). Du fait de la présence des préperforations (7), la matière constitutive de la partie inferieure de l'opercule reste collée sur la face inférieure du film de renfort. Lorsque la partie supérieure (2) est repositionnée sur la partie inférieure (3), la matière revient prendre sa place, c'est-à-dire que les orifices laissés libre après l'arrachage se trouvent de nouveau rebouchés.

Sur la figure 3 est représenté un joint (15) thermoscellable par induction associant un support (16) et l'opercule (1). Le support est réalisé en polypropylène ou polyéthylène expansé et présente une épaisseur comprise entre 1,4 et 1,7 mm. Selon une caractéristique originale, la languette (6) est retournée et en contact avec la face inférieure du support (16). On retrouve en outre l'ensemble des couches décrites sur la figure 1. Le support est associé à l'opercule au moyen d'un adhésif temporaire correspondant à un film extrudé du type polyéthylène (17).

En pratique, ces joints sont positionnés tels quels au fond du bouchon, le bouchon étant ensuite vissé ou clipsé, selon les cas, sur le col du récipient. Le thermoscellage du joint est effectué par induction.

S'agissant du procédé, on fabrique tout d'abord l'opercule. Pour ce faire, on prédécoupe les languettes dans les deux films de renfort que l'on retourne ensuite sur ledit film. On enroule puis on déroule les films de renfort sur le complexe formé par le film de renfort (8), la mousse en polyoléfine (9), la feuille d'aluminium (10), du second film de renfort (11) et enfin de la couche de scellage (12). Les films et le complexe sont associés au moyen d'un film coextrudé. On préperce des trous dans le complexe jusqu'à atteindre le film de renfort (4). On fabrique parallèlement les bandes support. On associe le support à l'opercule ainsi formé au moyen d'un adhésif temporaire. On découpe le joint dans l'épaisseur à la forme souhaitée de manière séparée par rapport au positionnement de la languette.

L'invention et les avantages qui en découlent ressortent bien de la description qui précède, on note notamment l'avantage de réaliser un opercule à languette pouvant servir de saupoudreur avec ou sans bouchon ou capsule.

## Revendications

1. Opercule (1) pour l'obturation d'un récipient, comprenant un film scellant (12) présentant, dans toute son épaisseur, une ou plusieurs perforations et/ou de un ou plusieurs trous prépercés (7) sur lequel est appliqué au moins un film de renfort (4), dépourvu de perforations et/ou de trous prépercés (7) et muni d'un prolongement constituant une languette d'arrachage (6), le film scellant (12) et le film de renfort (4) étant solidarisés l'un à l'autre au moyen d'un adhésif de sorte à ce que le film de renfort (4) puisse être en partie séparé du film scellant (12) au moment de l'arrachage par la languette, **caractérisé en ce que** la partie de l'opercule munie de la languette (6) est munie sur sa face inférieure, à l'opposée de la zone au niveau de laquelle se trouve la languette, d'un adhésif interdisant la séparation définitive des parties supérieure et inférieure de l'opercule formant ainsi une charnière, la partie restante de la face inférieure, en particulier la périphérie, étant munie d'un adhésif repositionnable.

2. Opercule selon la revendication 1, **caractérisé en ce que** les films de renfort sont au nombre de deux (4, 5), une impression étant éventuellement appliquée entre les deux films.

3. Opercule selon la revendication 1, **caractérisé en ce qu'**il comprend entre le(s) film(s) de renfort et le film scellant, une feuille réalisée en un matériau conducteur (10).

4. Opercule selon la revendication 3, **caractérisé en ce que** la feuille réalisée en un matériau conducteur (10) est elle-même recouverte d'au moins un film de renfort (8), éventuellement séparé de ladite feuille par une mousse (9) d'épaisseur comprise entre 0,4 et 4 mm.

5. Procédé de fabrication d'un opercule selon l'une des revendications 1 à 4, **caractérisé en ce que** :
- on réalise des prédécoupes de languettes dans une bande de film de renfort,
- on retourne mécaniquement la totalité de la surface des languettes sur la face supérieure de la bande de film de renfort,
- on associe ensuite la face inférieure de la bande de film de renfort avec la face supérieure de la bande de film scellant, par collage différentiel, pour former la bande opercule,
- on préperce des trous dans l'épaisseur de la bande de film scellant,
- on découpe sur la totalité de l'épaisseur de la bande opercule, les opercules à la forme souhaitée de façon repérée par rapport aux languettes.

6. Procédé selon la revendication 5, **caractérisé en ce qu'**on associe la face inférieure de la bande de film de renfort avec la face supérieure d'une feuille d'un matériau dieletrique elle-même appliquée sur la face supérieure du film scellant.

7. Joint comprenant un support (16, 17) destiné à être positionné au fond d'un bouchon associé à l'opercule (1) objet de l'une des revendications 1 à 4, le support (16, 17) et l'opercule (1) étant associés au moyen d'un adhésif temporaire.

8. Joint selon la revendication 7, **caractérisé en ce que** la totalité de la surface de la languette (6) de l'opercule destinée à être en contact avec la face correspondante du support (16,17) est repliée sur la face supérieure de l'opercule (1).

9. Procédé de fabrication d'un joint thermoscellable selon l'une des revendications 7 à 8, **caractérisé en ce que** :
- on fabrique une bande opercule selon le procédé de la revendication 5,
- parallèlement, on prépare une bande support,
- on solidarise ensuite temporairement la bande support à la bande opercule au moyen d'un adhésif temporaire, pour former la bande joint,
- on découpe sur la totalité de l'épaisseur de la bande joint, les joints à la forme souhaitée de façon repérée par rapport aux languettes.

10. Dispositif comprenant un récipient munie d'une ouverture sur le buvant (14) duquel est agencé l'opercule (1) objet de l'une des revendications 1 à 4.

## Patentansprüche

1. Verschlusselement (1) zum Verschließen eines Behälters, umfassend einen Versiegelungsfilm (12), der in seiner gesamten Dicke eine oder mehrere Perforationen und/oder eine oder mehrere Vorperforationen (7) aufweist und auf den mindestens ein Verstärkungsfilm (4) aufgelegt ist, der keine Perforationen und/oder Vorperforationen (7) aufweist und mit einer Verlängerung versehen ist, die eine Wegreißlasche (6) bildet, wobei der Versiegelungsfilm (12) und der Verstärkungsfilm (4) mittels eines Haftmittels derart miteinander verbunden sind, dass der Verstärkungsfilm (4) beim Wegreißen mittels der Lasche teilweise von dem Versiegelungsfilm (12) getrennt werden kann, **dadurch gekennzeichnet, dass** der mit der Lasche (6) versehene Teil des Verschlusselements auf seiner unteren Seite gegenüber dem Bereich, wo sich die Lasche befindet, mit einem Haftmittel versehen ist, das die endgültige Trennung des oberen Teils und des unteren Teils des Verschlusselements verhindert, wodurch ein Scharnier entsteht, wobei der restliche Abschnitt der unteren Seite, insbesondere der Umfang, mit einem repositionierbaren Haftmittel versehen ist.

2. Verschlusselement nach Anspruch 1, **dadurch gekennzeichnet, dass** die Anzahl der Verstärkungsfilme zwei (4, 5) beträgt, wobei eventuell ein Aufdruck zwischen den beiden Filmen angebracht wird.

3. Verschlusselement nach Anspruch 1, **dadurch gekennzeichnet, dass** es zwischen dem bzw. den Verstärkungsfilmen und dem Versiegelungsfilm eine Folie aus einem leitenden Material (10) aufweist.

4. Verschlusselement nach Anspruch 3, **dadurch gekennzeichnet, dass** die Folie aus einem leitenden Material (10) selbst mit mindestens einem Verstärkungsfilm (8) überzogen ist, der eventuell von der genannten Folie durch einen Schaum (9) mit einer Dicke zwischen 0,4 und 4 mm getrennt ist.

5. Verfahren für die Herstellung eines Verschlusselements nach einem der Ansprüche 1 bis 4, **dadurch gekennzeichnet, dass**
- Laschen in einem Verstärkungsfilm-Streifen vorgeschnitten werden,
- die gesamte Laschenfläche mechanisch auf die obere Seite des Verstärkungsfilm-Streifens umgeklappt wird,
- die untere Seite des Verstärkungsfilm-Streifens und die obere Seite des Versiegelungsfilm-Streifens anschließend durch unterschiedliche Klebung verbunden werden, um den Verschlusselement-Streifen zu bilden,
- Vorperforationen in der Dicke des Versiegelungsfilm-Streifens erzeugt werden,
- die Verschlusselemente in der gewünschten Form und passend in Bezug auf die Laschen in der gesamten Dicke des Verschlusselement-Streifens geschnitten werden.

6. Verfahren nach Anspruch 5, **dadurch gekennzeichnet, dass** die untere Seite des Verstärkungsfilm-Streifens und die obere Seite einer Folie aus einem dielektrischen Material, die selbst auf die obere Seite des Versiegelungsfilms aufgelegt ist, verbunden werden.

7. Dichtung mit einem Träger (16, 17), dazu bestimmt, auf den Boden einer Verschlusskappe positioniert zu werden, die mit dem Verschlusselement (1) nach einem der Ansprüche 1 bis 4 verbunden ist, wobei der Träger (16, 17) und das Verschlusselement (1) mittels eines temporären Haftmittels verbunden sind.

8. Dichtung nach Anspruch 7, **dadurch gekennzeichnet, dass** die gesamte Fläche der Lasche (6) des Verschlusselements, die dazu bestimmt ist, mit der entsprechenden Seite des Trägers (16, 17) in Kontakt zu stehen, auf die obere Seite des Verschlusselements (1) umgeklappt ist.

9. Verfahren für die Herstellung einer heißversiegelbaren Dichtung nach einem der Ansprüche 7 bis 8, **dadurch gekennzeichnet, dass**
- ein Verschlusselement-Streifen gemäß dem Verfahren nach Anspruch 5 hergestellt wird,
- gleichzeitig ein Trägerstreifen vorbereitet wird,
- der Trägerstreifen anschließend temporär mit dem Verschlusselement-Streifen mittels eines temporären Haftmittels verbunden wird, um den Dichtungsstreifen zu bilden,
- die Dichtungen in der gewünschten Form und passend in Bezug auf die Laschen in der gesamten Dicke des Dichtungsstreifens geschnitten werden.

10. Vorrichtung mit einem Behälter mit einer Öffnung, an dessen Mündung (14) das Verschlusselement (1) nach einem der Ansprüche 1 bis 4 angeordnet ist.

## Claims

1. Lid (1) for closing a recipient including a sealing film (12) which, throughout its thickness, has one or several perforations and/or one or several pre-pierced holes (7) to which is applied at least one reinforcing film (4), without perforations and/or pre-pierced holes (7) and having with an extension forming a pull tab (6), while the sealing film (12) and the reinforcing film (4) are made integral with one another by means of an adhesive so that the reinforcing film (4) can be partly separated from the sealing film (12) when torn away by the tab, **characterized in that** the part of the lid with the tab (6) on its lower surface, opposite the area where the tab is placed, has an adhesive preventing the definitive separation of the upper and lower parts of the lid, thus forming a hinge, while the remaining part of the lower side, in particular the perimeter, has a relocatable adhesive.

2. Lid according to claim 1 **characterized in that** there are two reinforcing films (4, 5) with printing possibly applied between the two films.

3. Lid according to claim 1, **characterized in that** it includes between the reinforcing film(s) and the sealing film, a sheet made of conductive material (10).

4. Lid according to claim 3, **characterized in that** the sheet made of a conductive material (10) is itself covered with at least one reinforcing film (8), possibly separated from said sheet by foam (9) having a thickness included between 0.4 and 4 mm.

5. A lid manufacturing process according to one of the claims 1 to 4, **characterized in that**:
- the tabs are cut out of a strip of reinforcing film,
- the entire surface of the tabs is turned over mechanically onto the upper face of the reinforcing film strip,
- the lower face of the reinforcing film strip is then combined with the upper face of the sealing film, by differential bonding, to form the lid strip,
- holes are pre-drilled into the thickness of the sealing film strip,
- the lids of the desired shape, matching the tabs, are cut out through the total thickness of the lid strip.

6. Process according to claim 5 **characterized in that** the lower face of the reinforcing film strip is combined with the upper face of a sheet of dielectric material itself applied to the upper face of the sealing strip.

7. Seal including a support (16, 17) designed to be positioned at the bottom of a stopper associated with the lid (1) forming the subject of one of the claims 1 to 4 with the supports (16, 17) and the lid (1) attached by means of a temporary adhesive.

8. Seal according to claim 7, **characterized in that** the entire surface of the tab (6) of the lid, designed to come into contact with the corresponding face of the support (16, 17), is folded against the upper face of the lid (1).

9. Manufacturing process of a heat-sealed seal according to one of the claims 7 to 8, **characterized in that**
- a lid strip is manufactured according to the method of claim 5,
- in parallel, a support strip is prepared and the support strip is attached temporarily to the lid strip to form a seal strip,
- the seals are cut out of the entire thickness of the sealing strip in the desired shape in order to match the tabs.

10. Device including a recipient provided with an opening at the drinking edge (14) of which the lid (1) forming the subject of one of the claims 1 to 4 is arranged.
